# FASCICULE DE BREVET EUROPEEN

(11) **EP 0 547 982 B1**
(45) Date de publication et mention de la délivrance du brevet: **06.09.1995**
(21) Numéro de dépôt: 92420458.9
(22) Date de dépôt: 11.12.1992
(51) Int. Cl.: B21D 51/26, B65D 83/14

(54) **Procédé de fabrication d'un corps de distributeur à poche en métal, corps de distributeur et distributeur correspondant**
Verfahren zur Herstellung eines Sprühdosenkörpers mit einem metallischen Innenbehälter sowie Sprühdosenkörper und entsprechende Sprühdose
Method of manufacturing a spreader body with a metal pouch, spreader body and corresponding spreader

(30) Priorité: 17.12.1991 FR 9115967
(43) Date de publication de la demande: 23.06.1993
(73) Titulaire: CEBAL S.A., F-92115 Clichy (FR)
(72) Inventeur: Benquet, Jacques, F-21240 Talant (FR); Brugerolle, Pierre, F-51800 Sainte-Menehould (FR)
(74) Mandataire: Séraphin, Léon

(56) Documents cités:
- EP-A- 0 326 052
- WO-A-82/00785
- FR-A- 2 648 794

## Description

L'invention concerne un procédé de fabrication d'un corps de distributeur à poche souple en métal selon le préambule de la revendication 1 ainsi que le corps de distributeur selon le préambule de la revendication 18 et distributeur correspondant.
Un tel distributeur à poche est utilisé pour des produits cosmétiques, pharmaceutiques, hygiéniques ou alimentaires.

### RAPPEL DE L'ART ANTERIEUR

On connaît de nombreux documents qui décrivent des procédés de fabrication de distributeurs à poche, appelés aussi aérosols à deux chambres, dans lesquels le produit à distribuer est placé dans une poche étanche souple munie d'une valve de distribution, poche qui constitue une barrière entre le produit à distribuer et le gaz propulseur, la poche et le gaz propulseur étant contenus dans un boîtier rigide, généralement métallique, le plus souvent en aluminium ou en fer ou en alliage de ces métaux.

Dans cette demande, on appelle corps de distributeur le distributeur avant fixation de la valve de distribution.

On connaît des documents qui décrivent des corps de distributeurs entièrement métalliques, par opposition à des corps de distributeurs comprenant au moins une pièce en matière plastique (poche, dôme,...).

En effet, il peut être avantageux qu'un corps de distributeur à poche soit métallique, typiquement en aluminium ou alliage d'aluminium, et non pas en matière plastique en dépit de la facilité de mise en forme des matières plastiques, parce que ce matériau est déjà reconnu pour ses qualités et très utilisé dans ce type d'emballage où son comportement à l'égard des produits conditionnés est bien connu.

Ainsi, dans l'EP-A1-017147 est décrit un distributeur à poche comportant un boîtier rigide à col peu ou pas rétreint, une poche souple, en métal, à col expansé et un dôme métallique muni d'une valve, ces trois éléments étant assemblés par roulage des bords du boîtier et de la poche puis sertissage ou dudgeonnage du dôme.

Enfin, l'EP-A-0 326052 décrit un procédé de fabrication d'un corps de distributeur à poche constitué en particulier d'un boîtier rigide et d'une poche en aluminium souple et chiffonnable, dans lequel on assemble une ébauche de poche à jupe cylindrique dans une ébauche de boîtier à jupe cylindrique dans leurs parties supérieures à conifier, puis on conifie et roule simultanément ces parties supérieures ainsi assemblées.

### POSITION DU PROBLEME

Le corps de distributeur décrit dans l'EP 326052-A2 présente par rapport à celui décrit dans l'EP-A1-017147 un certain nombre d'avantages :
d'une part, sur le plan esthétique :
parce que sa partie supérieure conifiée et roulée est en continuité avec son corps cylindrique, la surface lisse obtenue étant préférée à celle du corps avec dôme serti de EP-A1-017147 ;
d'autre part sur le plan de la capacité :
en effet, dans l'EP-A1-017147, la poche souple est introduite dans le boîtier rigide après formation de celui-ci. La poche souple présente donc un diamètre extérieur qui doit être inférieur au diamètre de l'orifice du boîtier rigide et, en conséquence, la capacité de la poche souple, c'est-à-dire la quantité de produit à délivrer, est limitée, beaucoup d'espace annulaire étant inutilisé entre la jupe du boîtier et celle de la poche. Ce n'est pas le cas avec le corps de distributeur décrit dans l'EP-A-0 326052 pour lequel il y a un faible volume mort entre la jupe du boîtier rigide et celle de la poche souple.

La demanderesse a donc essayé de fabriquer des corps de distributeurs à poche métallique à boîtier conifié et roulé qui répondent à ces exigences d'esthétique et de capacité en testant le procédé décrit dans l'EP 326052.

De manière plus précise, la demanderesse a essayé de fabriquer une gamme de corps de distributeurs variant en particulier par le diamètre.

Or, comme en général les valves à fixer sur le corps de boîtier pour former le boîtier lui-même (après remplissage de la poche en produit à distribuer) sont de diamètre unique et standard (1 pouce, soit 25,4 mm), les corps de boîtiers fabriqués dans ces essais variaient donc par le degré de conification ou taux de rétreint R des parois conifiées. Ce taux de rétreint R peut être exprimé par le rapport Di/di, Di correspondant au diamètre intérieur de la jupe cylindrique (non rétreinte) et di correspondant au diamètre intérieur de la partie conifiée la plus rétreinte, située au niveau du col où sera fixée la valve de distribution.

Cependant, là demanderesse s'est heurtée à de nombreuses difficultés lors des essais de conification, à l'aide des outils de conification et roulage habituellement utilisés par l'homme du métier. En particulier, elle a observé qu'à partir d'un certain niveau de rétreint ou de conification, la partie la plus rétreinte de la poche se chiffonnait et présentait, au niveau de l'intérieur du col, une surface trop plissée pour permettre l'assemblage étanche d'une valve, en dépit de réglages adaptés des outils.

La présente invention permet de résoudre ce problème et donc d'obtenir un corps de distributeur à niveau de rétreint élevé, avec un col exempt de plis, donc apte à l'assemblage étanche d'une valve.

### DESCRIPTION DE L'INVENTION

Selon l'invention, le procédé de fabrication d'un corps de distributeur à poche constitué d'un boîtier extérieur rigide en métal contenant une poche étanche, souple et chiffonnable en métal comprend la fabrication d'une ébauche rigide de boîtier et la fabrication d'une ébauche souple de ladite poche, l'assemblage étanche de ces deux ébauches par liaison d'une partie supérieure de l'ébauche du boîtier, de hauteur H, avec une partie supérieure de l'ébauche de la poche, de hauteur H', de manière à former un espace de stockage d'un moyen de propulsion entre le fond de l'ébauche du boîtier et le fond de l'ébauche de la poche, et la mise en forme commune desdites extrémités supérieures par conification et roulage de manière à former un col rétreint permettant l'assemblage étanche d'une valve, et est caractérisé en ce que, de manière à former un col à surface intérieure exempte de plis pour un taux de rétreint R de ladite poche au moins égal à 1,15 et assurer la fixation étanche de la valve, au moins une portion de ladite partie supérieure de l'ébauche de la poche présente une épaisseur E de paroi supérieure à l'épaisseur moyenne Eo de la paroi de la jupe de ladite ébauche de ladite poche, la surépaisseur relative S définie par le rapport E/Eo étant au moins égale à 1,15.

Par convention, les "parties supérieures" des deux ébauches s'étendent jusqu'aux extrémités supérieures ouvertes de ces ébauches.

L'invention s'applique en particulier dans le cas où le corps de distributeur et plus particulièremnet la poche souple présente un rétreint important, c'est-à-dire lorsque le taux de rétreint R (rapport Di/di entre le diamètre intérieur Di de la jupe de la poche (ou de la jupe de l'ébauche), et le diamètre intérieur di de la partie la plus rétreinte de la paroi de la poche correspondant sensiblement au diamètre intérieur du col) est élevé, supérieur à 1,2 et typiquement supérieur à 1,35.

En effet, le problème à résoudre par l'invention ne se pose pas ou peu lorsque le taux de rétreint R est égal à 1 ou légèrement supérieur à 1. Par contre, dès que ce taux atteint, et à plus forte raison dépasse, la valeur de 1,15, on ne peut former, malgré un assemblage préalable par adhésif, un col sans avoir des plis sur la paroi rétreinte de la poche à la surface intérieure du col là où le niveau de rétreint de la poche est le plus grand. Ces plis rendent difficile, voire impossible, la fixation étanche d'une valve.

Compte tenu du fait que, selon l'invention, les parois (jupe et partie supérieure) du boîtier et de la poche sont proches et sensiblement homothétiques, en particulier dans la partie conifiée où elles sont assemblées, le rapport Di/di exprimant le niveau de rétreint R de la poche exprime sensiblement aussi celui du boîtier.

Il est connu qu'il peut aussi se former des plis lorsqu'on conifie une jupe cylindrique d'une ébauche à paroi rigide et puis que l'on roule le bord pour obtenir un corps de distributeur. Dans ce cas, l'homme du métier sait qu'en effectuant une opération supplémentaire dite de lamage, c'est-à-dire en usinant la surface du col afin de faire disparaître les plis de métal, il est possible de récupérer les corps de distributeur défectueux de manière à pouvoir effectuer ensuite l'assemblage étanche d'une valve de distribution.

Dans le cas d'un distributeur à poche souple, chiffonnable, typiquement d'épaisseur 0,1 à 0,2 mm, il n'est pas possible de lamer le col car les ondulations de métal, de quelques 1/10 èmes de mm d'amplitude, peuvent avoir une amplitude au moins égale à l'épaisseur du métal de la poche souple de faible épaisseur par rapport à celle du boîtier rigide, de sorte qu'un lamage conduit inévitablement à percer la poche souple.

Il était donc impératif d'obtenir un col exempt de plis.

L'invention a aussi pour objet un corps de distributeur à poche constitué d'un boîtier extérieur rigide en métal contenant une poche étanche souple et chiffonnable en métal ayant une jupe, les parties supérieures dudit boîtier et de ladite jupe de la poche étant liées ensemble et formant un rétreint se terminant par un col se prolongeant par un bord roulé extérieurement, le taux de rétreint R de ladite poche étant au moins égal à 1,15, ce corps étant obtenable par le procédé précédent, caractérisé en ce que ladite jupe de la poche a, à moins de 10 mm du début dudit rétreint, une épaisseur maximale E1 supérieure à l'épaisseur moyenne Eo de la jupe dans sa partie non rétreinte, E1/Eo étant au moins égal à 1,15 et la surface extérieure dudit col étant exempte de plis.

La portion rétreinte est déformée circonférentiellement et axialement, et le résultat en est typiquement un épaississement qui croît vers les petits diamètres.
L'invention évite les plissements de chiffonnage de la poche souple mince lorsque le taux de rétreint R est important, le résultat pratique le plus important étant l'absence de plis de la surface intérieure du col. A cette absence de plis s'ajoute, pour reconnaître un corps de distributeur de l'invention, la présence d'un épaississement de la poche avant le rétreint ou au début du rétreint, c'est-à-dire dans une zone non affectée ou encore peu affectée par l'effet d'épaississement progressif lié au rétreint.

Typiquement, la surface intérieure du rétreint de la jupe est également exempte de plis, ainsi que la surface extérieure du bord roulé.
L'épaisseur maximale E1 de la poche à plus ou moins 10 mm du rétreint est de préférence telle que E1/Eo soit supérieur à R et au moins égal à 1,2. Cette épaisseur maximale E1 s'accroît encore plus avec la condition préférentielle E1/Eo supérieur ou égal à R + 0,3, correspondant à la condition "E/Eo supérieure ou égale à R + 0,3" adoptée de préférence pour l'ébauche de poche.

L'effet de l'invention, absence de plis intérieurs du col, et typiquement du rétreint de la poche, est encore plus remarquable lorsque R est supérieur à 1,35. La surépaisseur importante au voisinage du début du rétreint de la poche est alors le plus souvent un signe complémentaire caractéristique.

En particulier, la poche est en aluminium ou alliage d'aluminium et a typiquement une épaisseur de 0,1 à 0,2 mm.

### DESCRIPTION DES FIGURES

La figure 1 schématise, en coupe longitudinale, les deux ébauches du boîtier (24) et de la poche (34) rendues mécaniquement solidaires par une jonction annulaire étanche (8), avant la phase de conification et roulage.

La figure 2 schématise, en coupe longitudinale, la fabrication d'une ébauche (34) de la poche dont la jupe (35) a une épaisseur moyenne Eo et dont l'extrémité (37) a, sur une hauteur H' une épaisseur supérieure à Eo et sur la majeure partie de la hauteur H' une épaisseur égale à E.

La figure 3 schématise, en coupe longitudinale une ébauche (34) de la poche dont l'extrémité (37) présente une surépaisseur située sur la paroi extérieure, alors qu'à la figure 2, la surépaisseur était située sur la paroi intérieure de l'ébauche (34).

Les figures 4a et 4b schématisent, en demi-coupe longitudinale par rapport à l'axe du corps de distributeur, deux modalités du décalage h ( $\text{h=H-H'}$ ) préférées : h est voisin de zéro dans le cas de la figure 4a et il est, sur la figure 4b, de l'ordre de 0,3 H, et tel que l'extrémité de la poche soit totalement conifiée mais non roulée de manière à constituer la surface intérieure de l'orifice (5) et à pouvoir être pincée entre la valve et le boîtier.

La figure 4c schématise, en demi-coupe longitudinale, une modalité du décalage h, typiquement supérieur à H/2, tel que la partie rétreinte (22) du boîtier (2) ne soit que partiellement recouverte intérieurement par la partie rétreinte (32) de la poche (3).

La figure 5 schématise, en coupe longitudinale, un corps de distributeur à poche selon l'invention.

Les figures 6a à 6c représentent, en coupe longitudinale, respectivement, les ébauches du boîtier et de la poche assemblées, les mêmes ébauches après conification, et après roulage du bord ou cheminée.

### MODALITES PREFERENTIELLES DE L'INVENTION

La demanderesse a observé que ladite surépaisseur relative S nécessaire pour ne pas obtenir de plis variait avec le taux de rétreint R de la poche souple (3) (R = Di/di) supérieur ou égal à 1,15 et que la valeur de S devait être au moins égale à la valeur de R et de préférence comprise entre R + 0,3 et R + 1,3.

La surépaisseur relative S est de préférence au moins égale à 1,2 et a sensiblement la même valeur sur toute la hauteur H' de la partie supérieure (37) de l'ébauche (34) et donc sur la totalité de la paroi rétreinte (32) et éventuellement roulée (33) de la poche (3), cette hauteur H' étant typiquement comprise entre 5 et 50 mm et de préférence comprise entre 15 et 40 mm, pour une hauteur H de la partie supérieure (27) de l'ébauche (24) typiquement comprise entre 25 et 50 mm.

Mais de préférence encore on choisit une surépaisseur relative S variable, au moins sur une fraction de ladite hauteur H', permettant de passer progressivement de l'épaisseur moyenne de la jupe (35) Eo à l'épaisseur E maximale, car il a été trouvé que la surépaisseur S est d'autant plus nécessaire que le métal est plus rétreint par conification, dans un même corps conifié.
Une surépaisseur relative S variable évite de plus une consommation inutile de métal et surtout facilite l'extraction de l'ébauche (34) du mandrin lorsque celle-ci est fabriquée par étirage ou calibrage comme schématisé à la figure 2.

Cette surépaisseur relative S peut être située sur la paroi intérieure de la jupe (35) lorsqu'elle est obtenue avec un poinçon à section variable comme schématisé à la figure 2.

Elle peut aussi être située sur la paroi extérieure, comme schématisé à la figure 3.

L'assemblage étanche des ébauches est réalisé par une jonction annulaire cylindrique (8) qui est obtenue soit par des moyens chimiques, typiquement une couche adhésive de faible épaisseur, au plus de quelques 1/10èmes de mm d'épaisseur, soit par des moyens mécaniques, tel qu'un emboîtage à force de l'ébauche (34) dans l'ébauche (24), ce qui est possible avec des ébauches (24) et (34) calibrées et en particulier dans le cas où la surépaisseur S de l'ébauche (34) est d'épaisseur variable et située sur sa paroi extérieure, soit encore par soudure localisée annulaire des deux parties supérieures (27) et (37).
Lorsqu'une couche adhésive est employée, on peut choisir l'adhésif parmi des solutions ou dispersions de résines, selon le cas en milieu aqueux ou en milieu solvant, à base d'EAA, EVA, VMCH (désignations de copolymères courants), de résine ionomère Surlyn (R), ou à base de résines thermofusibles, connues sous le nom de "hot-melt". De préférence, on utilise un copolymère acétochlorure de vinyle modifié maléique.

Généralement, le jeu entre l'ébauche (24) et l'ébauche (34) après assemblage étanche est faible. Le jeu, entre la partie supérieure (27) de l'ébauche du boîtier et la partie supérieure (37) de l'ébauche de la poche, est typiquement compris entre 0,05 et 0,5 mm.

La demanderesse a observé qu'en assemblant les deux ébauches par une jonction annulaire cylindrique (8), de hauteur éventuellement inférieure à la hauteur H' de la partie supérieure (37) de la poche soumise à déformation, les parois métalliques des deux ébauches assemblées se comportaient dans l'outil de conification et roulage sensiblement comme une paroi métallique unique.

Cette jonction cylindrique (8) devient, après déformation par conification et roulage, la jonction annulaire conformée (9), qui solidarise tout ou partie des parois rétreintes (22) et (32) et éventuellement des bords roulés (23) du boîtier rigide et (33) de la poche souple lorsque l'extrémité de la poche souple forme un bord roulé (33).

Il est préférable de décaler l'extrémité de la partie supérieure (37) de l'ébauche (34) de la poche, vers l'intérieur de l'ébauche du boîtier et par rapport à l'extrémité de la partie supérieure (27) de l'ébauche (24) du boîtier, d'une hauteur h ≧ 0 ( $\text{h=H-H'}$ ), cela pour des raisons à la fois d'économie de métal et de facilité de mise en oeuvre.

De préférence, cette hauteur h de décalage est inférieure à H/2, soit sensiblement à 25 mm, de manière à ce que, comme illustré aux figures 4a et 4b, la partie déformée de la poche (3) recouvre au moins la partie rétreinte (22) du boîtier afin que l'assemblage de la valve (6) permette de pincer et de fixer mécaniquement la poche (3) souple au niveau du col (4) entre deux surfaces concentriques relativement rigides que sont le bord extérieur de la valve et le bord intérieur du col du boîtier (2). La partie rétreinte (22) du boîtier ou (32) de la poche se définit comme la portion de boîtier ou de poche seulement soumise à une diminution de diamètre ou rétreint lors de la conification (portion située entre lignes en pointillé sur la figure 4a ou 4b), par opposition à la partie roulée (23) du boîtier ou (33) de la poche, lorsqu'elle existe, qui, elle, a été ensuite soumise à une expansion (légère augmentation du diamètre après conification).

Mais il est possible, bien que ce ne soit pas le mode préféré de l'invention, de choisir une hauteur h de décalage telle que la partie rétreinte de la poche ne recouvre que partiellement la partie rétreinte du boîtier, comme illustré à la figure 4c. Dans ce cas, l'étanchéité entre le boîtier (2) et la poche (3) ne repose que sur l'étanchéité et la tenue mécanique de la jonction annulaire (9) comprise entre les parois (22) et (32) rétreintes respectivement du boîtier et de la poche.

Les ébauches du boîtier (24) et de la poche (34) sont de préférence en aluminium ou alliage d'aluminium.
L'ébauche du boîtier (24) destinée à former le boîtier rigide (2) est de préférence en alliage d'aluminium choisi dans la série 1000, 3000 et 5000 selon la désignation normalisée de l'AA (Aluminum Association) alors que l'ébauche de la poche (34) destinée à former la poche souple (3) est de préférence en alliage d'aluminium choisi dans la série 1000, faiblement chargé en éléments d'additions ou impuretés.

En ce qui concerne son état métallurgique, l'ébauche de la poche (34) est à l'état recuit afin que la poche (3) présente une souplesse suffisante.

L'épaisseur de la jupe (25) de l'ébauche du boîtier est généralement comprise entre 0,30 et 0,50 mm selon notamment la tenue à la pression qui est exigée pour le boîtier (2). Son diamètre est compris entre 35 et 66 mm dans le cas des diamètres habituels des corps de distributeurs (1).

L'épaisseur Eo de la jupe (35) de l'ébauche de la poche est généralement comprise entre 0,1 et 0,2 mm et de préférence entre 0,12 et 0,18 mm, sauf en extrémité supérieure de la jupe, sur tout ou partie de sa hauteur H', où l'épaisseur E maximale est généralement comprise entre 0,25 et 0,45 mm, cette épaisseur pouvant être variable comme déjà mentionné sur tout ou partie de la hauteur H'.

Les ébauches du boîtier (24) et de la poche (34) peuvent être recouvertes totalement ou partiellement d'un revêtement protecteur, qu'il s'agisse d'un vernis ou d'un film résistant à la déformation par conification et par roulage. De préférence, l'ébauche (24) du boîtier a sa surface externe laquée et décorée et sa surface interne revêtue ou non d'une couche protectrice (vernis ou film plastique), et l'ébauche (34) de la poche a sa surface interne revêtue d'une couche protectrice (vernis ou film plastique) compatible avec le produit à conditionner alors que sa surface externe peut être nue ou revêtue.

Durant la formation d'un corps de distributeur à poche par conification et roulage d'ébauches assemblées, est mis en forme le fond (21) du boîtier, fond qui a été muni d'un orifice central (10) permettant d'introduire dans l'espace de stockage (7) la matière propulsive, typiquement un gaz propulseur, qui peut être partiellement à l'état liquide.

L'assemblage, par sertissage ou dudgeonnage, d'une valve (6) au corps de distributeur après remplissage de la poche (3) avec le produit à distribuer, et la fermeture de l'orifice (10) après introduction de la matière propulsive dans l'espace de stockage (7) complètent la fabrication d'un distributeur à poche chargé en produit à distribuer.

### EXEMPLE

A) Fabrication d'une ébauche de boîtier extérieur rigide :
on a fabriqué une ébauche de boîtier rigide (24) par filage-étirage à partir d'un pion en alliage d'aluminium (alliage 1040 selon la désignation d'Aluminium Association) :

| | |
|---|---|
| diamètre extérieur | 47 mm |
| hauteur | 184 mm |
| épaisseur de paroi | 0,30 mm en bas de jupe - 0,35 mm en haut de jupe |

Après dégraissage, on a imprimé un décor sur la surface externe de cette ébauche de boîtier.
On a déposé une couche d'adhésif (acétochlorure de vinyle modifié maléique) de 15 micromètres sur la partie haute de la surface intérieure du boîtier, et ce, sur une hauteur de 25 mm comptée depuis l'extrémité supérieure. Cet adhésif a été séché pendant 2 min à 80°C. Avant dépôt de l'adhésif, le diamètre intérieur de la partie haute de l'ébauche de boîtier est de 46,10 mm.
B) Fabrication de Î'ébauche de la poche (34) :
on a d'abord fabriqué une ébauche de la poche semi-souple par filage-étirage à partir d'un pion en alliage d'aluminium (alliage 1040 selon la désignation de l'Aluminium Association) avec un poinçon à diamètre rétreint à partir d'une hauteur de 138 mm comptée à partir de son extrémité, de manière à obtenir une ébauche de poche ayant les dimensions suivantes :

| | |
|---|---|
| diamètre extérieur | 45,98 mm |
| hauteur | 148 mm |
| épaisseur de paroi | 0,15 sur 138 mm (partie basse de la jupe) |
| (en mm) | 0,35 sur 25 mm (partie haute de la jupe) 0,15-0,35 sur 10 mm de transition entre partie haute et partie basse |

Cette ébauche de poche semi-souple a été ensuite traitée 5 min à 500°C de manière à obtenir une ébauche de poche souple à l'état recuit et elle a été vernie intérieurement.
Puis on a déposé une couche d'adhésif (acétochlorure de vinyle modifié maléique) de 15 micromètres sur la partie haute de la surface extérieure de l'ébauche de poche souple, et ce, sur une hauteur de 25 mm comptée depuis l'extrémité supérieure. Cet adhésif a été séché pendant 2 min à 80°C.
Le diamètre extérieur de la partie haute de l'ébauche de la poche avant dépôt d'adhésif est de 45,98 mm.
C) Assemblage des ébauches du boîtier et de la poche :
on a introduit l'ébauche de la poche (34) dans celle du boîtier (24) bord à bord (ici h + 0) et on a étuvé l'ensemble à 160°C pendant 2 minutes.
D) Conification et roulage :
cet assemblage a été conifié en plusieurs passes successives comme un aérosol à paroi simple de manière à ramener le diamètre intérieur à 25,4 mm (1"). La cheminée formée a été ensuite roulée après un léger rognage de la cheminée formée et le corps de distributeur ainsi obtenu a été étuvé à 160°C pendant 2 minutes. La surface intérieure de la portion rétreinte et de la cheminée ou col était de façon surprenante exempte de plis et lisse en fin de conification.

Les figures 6a à 6c représentent différents stades de la fabrication du corps de distributeur selon l'exemple. Les ébauches du boîtier et de la poche sont représentées assemblées à la figure 6a, après conification à la figure 6b et après roulage à la figure 6c, qui représente en coupe le corps de distributeur obtenu selon l'exemple décrit précédemment.

Avec les notations utilisées dans la description, on a, sur cet exemple, les valeurs ou relations suivantes :
H = H' = 35 mm
Eo = 0,15 mm, E = 0,35 mm S = E/EO = 2,33
Di = 45,98 - 0,7 = 45,28 mm, di = 25,4 mm Di/di = 1,78
Jeu entre partie hautes (27) et (37) = 0,12 mm.

### AVANTAGES DE L'INVENTION

Le procédé de l'invention est utilisé pour obtenir des distributeurs à poche comprenant en plus du corps de distributeur une valve ou une pompe de distribution fixée de façon étanche grâce à l'invention, par une coupelle de fixation de cette valve ou pompe, à ou contre l'intérieur du col et sur le bord roulé du corps dont la poche vient d'être remplie du produit distribué. Dans le cas d'un distributeur d'aérosol le fond du boîtier comporte un orifice d'introduction de fluide propulseur, obturé par un bouchon après cette introduction.

L'invention apporte une solution au problème de l'étanchéité de la valve dans le cas de corps de distributeurs à poche dont la partie conifiée présente un taux de rétreint élevé.

Ainsi, l'invention permet d'élargir la gamme des corps de distributeurs à poche vers les grands diamètres (taux de rétreint élevé), et apporte une sécurité plus grande en ce qui concerne la fixation étanche de la valve, par rapport à l'art antérieur, même dans le cas de corps de distributeurs à taux de rétreint faible, typiquement voisin ou inférieur à 1,15.

## Revendications

1. Procédé de fabrication d'un corps de distributeur à poche (1) constitué d'un boîtier extérieur rigide en métal (2) contenant une poche étanche, souple et chiffonnable en métal (3) comprenant la fabrication d'une ébauche rigide de boîtier (24) et la fabrication d'une ébauche souple de poche (34), l'assemblage étanche de ces deux ébauches par liaison d'une partie supérieure (27) de l'ébauche du boîtier (24), de hauteur H, avec une partie supérieure (37) de l'ébauche de la poche (34), de hauteur H', de manière à former un espace de stockage (7) d'un moyen de propulsion entre le fond (26) de l'ébauche du boîtier (24) et le fond (36) de l'ébauche de la poche (34), et la mise en forme commune desdites extrémités supérieures par (27,37) conification et roulage de manière à former un col rétreint (4) permettant l'assemblage étanche d'une valve (6), et caractérisé en ce que, de manière à former un col (4) à surface intérieure exempte de plis pour un taux de rétreint R de ladite poche au moins égal à 1,15 et assurer la fixation étanche de la valve (6), au moins une partie de ladite extrémité supérieure (37) de l'ébauche de la poche (34) présente une épaisseur E de paroi supérieure à l'épaisseur moyenne Eo de la paroi de la jupe (35) de ladite ébauche (34) de ladite poche (34), de telle manière que la surépaisseur relative S, définie par le rapport E/Eo, soit au moins égale à 1,15.

2. Procédé selon la revendication 1 dans lequel ladite surépaisseur relative S de métal est au moins égale à la valeur du taux de rétreint R, et est au minimum de 1,2.

3. Procédé selon la revendication 2, dans lequel ladite surépaisseur S est de préférence comprise entre R + 0,3 et R + 1,3.

4. Procédé selon une quelconque des revendications 1 à 3 dans lequel ladite surépaisseur S a la même valeur sensiblement sur toute la hauteur H' de la partie supérieure (37) de l'ébauche (34).

5. Procédé selon une quelconque des revendications 1 à 3 dans laquelle ladite surépaisseur S est variable, au moins sur une fraction de la hauteur H' de la partie supérieure (37) de l'ébauche (34) soumise à déformation, l'épaisseur de l'ébauche (34) y augmentant progressivement de Eo à E.

6. Procédé selon une quelconque des revendications 1 à 5 dans lequel ladite surépaisseur S est située sur la paroi intérieure de la jupe (35) de l'ébauche de poche (34).

7. Procédé selon une quelconque des revendications 1 à 5 dans lequel ladite surépaisseur S est située sur la paroi extérieure de la jupe (35) de l'ébauche de poche (34).

8. Procédé selon une quelconque des revendications 1 à 7, dans lequel l'assemblage étanche de l'ébauche de boîtier (24) et de l'ébauche de poche (34) est obtenu par une jonction annulaire cylindrique (8) mettant en oeuvre des moyens chimiques, ou une soudure localisée annulaire.

9. Procédé selon la revendication 8 dans lequel lesdits moyens chimiques sont constitués par des adhésifs choisis parmi des solutions ou dispersions de résines, selon le cas en milieu aqueux ou en milieu solvant, à base d'EAA, EVA, VMCH (désignations de copolymères courants), de résine ionomère Surlyn (R), ou à base de résines thermofusibles, connues sous le nom de "hot-melt".

10. Procédé selon une quelconque des revendications 1 à 9, dans lequel ladite partie supérieure (37) de l'ébauche de poche (34) est décalée, vers l'intérieur de l'ébauche du boîtier (24) et par rapport à ladite partie supérieure (27) de l'ébauche du boîtier (24), d'une hauteur h ≧ 0 ( $\text{h=H-H'}$ ) à l'intérieur de l'ébauche du boîtier (24), typiquement inférieure à H/2 de manière à ce que la partie déformée de ladite poche (3) recouvre au moins la partie rétreinte (22) dudit boîtier (2) et qu'ainsi la poche souple (3) puisse être pincée et fixée mécaniquement entre le bord extérieur de ladite valve (6) et le bord intérieur du col (4) dudit boîtier (2), lors de la fixation de la valve (6).

11. Procédé selon une quelconque des revendications 1 à 9 dans lequel ladite hauteur h de décalage est choisie de manière que la partie rétreinte de la poche (3) ne recouvre que partiellement la partie rétreinte du boîtier (2).

12. Procédé selon une quelconque des revendications 1 à 11, dans lequel l'ébauche de boîtier (24) est en alliage d'aluminium choisi de préférence dans les séries 1000, 3000, 5000 selon la désignation normalisée de l'AA (Aluminum Association).

13. Procédé selon une quelconque des revendications 1 à 12 dans lequel l'ébauche de poche (34) est en alliage d'aluminium a l'état recuit choisi dans la série 1000 (AA), faiblement chargé en éléments d'additions ou impuretés.

14. Procédé selon une quelconque des revendications 1 à 13, dans lequel l'ébauche de boîtier (24) a une jupe (25) d'épaisseur comprise entre 0,30 et 0,50 mm et de diamètre compris entre 35 et 66 mm.

15. Procédé selon une quelconque des revendications 1 à 14, dans lequel l'épaisseur moyenne Eo de la jupe (35) de l'ébauche de poche (34) est comprise entre 0,1 et 0,2 mm et de préférence entre 0,12 et 0,18 mm, sauf dans la partie supérieure (37) de jupe sur tout ou partie de sa hauteur H', où l'épaisseur E maximale est comprise entre 0,25 et 0,45, l'épaisseur E pouvant être variable sur tout ou partie de la hauteur H'.

16. Procédé selon une quelconque des revendications 1 à 15, dans lequel les ébauches (24) et (25) sont recouvertes partiellement ou totalement d'un revêtement protecteur.

17. Procédé selon la revendication 16, dans lequel l'ébauche (24) dudit boîtier (2) présente une surface externe laquée et décorée et dans lequel l'ébauche (34) de ladite poche est revêtue intérieurement d'une couche protectrice de vernis ou de film plastique.

18. Corps de distributeur à poche (1) constitué d'un boîtier extérieur rigide en métal (2) contenant une poche étanche souple et chiffonnalbe en métal (3) ayant une jupe (30), les parties supérieures dudit boîtier (2) et de ladite jupe de la poche (3) étant liées ensemble et formant un rétreint se terminant par un col (4) se prolongeant par un bord roulé extérieurement (33), le taux de rétreint R de ladite poche (3) étant au moins égal à 1,15, ce corps étant obtenable par le procédé de l'une quelconque des revendications 1 à 17, caractérisé en ce que ladite jupe (30) de la poche (3) a, à moins de 10 mm du début dudit rétreint, une épaisseur maximale E1 supérieure à l'épaisseur moyenne Eo de la jupe (30) dans sa partie non rétreinte, E1/Eo étant au moins égal à 1,15 et la surface intérieure dudit col (4) étant exempte de plis.

19. Corps de distributeur selon la revendication 18, dans lequel la surface intérieure du rétreint (32) de la jupe (3) est également exempte de plis.

20. Corps de distributeur selon l'une quelconque des revendications 18 ou 19, dans lequel E1/Eo est au moins égal à R et est au minimum de 1,2.

21. Corps de distributeur selon l'une quelconque des revendications 18 ou 19, dans lequel E1/Eo est supérieur ou égal à R + 0,3.

22. Corps de distributeur selon l'une quelconque des revendications 20 ou 21, dans lequel ledit taux de rétreint R est supérieur à 1,35.

23. Corps de distributeur selon l'une quelconque des revendications 18 à 22, dans lequel ledit métal de la poche (3) est en aluminium ou alliage d'aluminium.

24. Distributeur à poche comprenant le corps de distributeur (1) de l'une quelconque des revendications 18 à 23 et en outre une valve (6) ou une pompe de distribution équipée d'une coupelle de fixation qui est fixée de façon étanche à l'intérieur dudit col (4) et sur ledit bord roulé du corps (1).

25. Distributeur selon la revendication 24, destiné à la distribution d'un aérosol et comprenant une valve de distribution, le boîtier extérieur (2) de son corps (1) comportant un orifice (10) d'introduction du fluide propulseur.

## Claims

1. Process for producing a dispenser body with a pocket (1) consisting of a rigid external casing of metal (2) containing an impermeable, flexible, crushable pocket of metal (3) involving the production of a rigid casing blank (24) and the production of a flexible pocket blank (34), the impermeable assembly of these two blanks by connection of an upper part (27) of the blank of the casing (24) of height H to an upper part (37) of the blank of the pocket (34) of height H' so as to form a space (7) for the storage of a propelling means between the base (26) of the blank of the casing (24) and the base (36) of the blank of the pocket (34), and the common shaping of said upper ends by (27, 37) conification and rolling so as to form a constricted neck (4) allowing the impermeable connection of a valve (6) and characterised in that, to form a neck (4) having an internal surface which is free from wrinkles for a constriction ratio R of said pocket of at least 1.15 and to allow the impermeable fixing of the valve (6), at least a part of said upper end (37) of the blank of the pocket (34) has a wall thickness E greater than the mean thickness Eo of the wall of the skirt (35) of said blank (34) of said pocket (34) in such a way that the relative excess thickness S defined by the ratio E/Eo is at least 1.15.

2. Process according to Claim 1 in which said relative excess thickness S of metal is at least equal to the value of the constriction ratio R and is a minimum of 1.2.

3. Process according to Claim 2, in which said excess thickness S is preferably between R + 0.3 and R + 1.3.

4. Process according to one of Claims 1 to 3, in which said excess thickness S has the same value substantially over the entire height H' of the upper part (37) of the blank (34).

5. Process according to any one of Claims 1 to 3 in which said excess thickness S is variable, at least over a fraction of the height H' of the upper part (37) of the blank (34) subjected to deformation, the thickness of the blank (34) increasing progressively from Eo to E.

6. Process according to any one of Claims 1 to 5, in which said excess thickness S is located on the internal wall of the skirt (35) of the pocket blank (34).

7. Process according to any one of Claims 1 to 5 in which said excess thickness S is located on the external wall of the skirt (35) of the pocket blank (34).

8. Process according to any one of Claims 1 to 7 in which the impermeable assembly of the casing blank (24) and of the pocket (34) is obtained by a cylindrical annular joint (8) employing chemical means, or a localised annular weld.

9. Process according to Claim 8 in which said chemical means consist of adhesives selected from solutions or dispersions of resins, in an aqueous medium or solvent medium as the case may be, based on EAA, EVA, VMCH (designations of common copolymers), on ionomeric resin Surlyn (R), or based on thermofusible resins known by the name of "hot-melt".

10. Process according to any one of Claims 1 to 9 in which said upper part (37) of the pocket blank (34) is offset toward the interior of the casing blank (24) and relative to said upper part (27) of the casing blank (24) by a height h ≧ O ( $\text{h=H-H'}$ ) within the casing blank (24), typically less than H/2 so that the deformed part of said pocket (3) covers at least the constricted part (22) of said casing (2) and the flexible pocket (3) can thus be gripped and fixed mechanically between the external edge of said valve (6) and the internal edge of the neck (4) of said casing (2) during the fixing of the valve (6).

11. Process according to any one of Claims 1 to 9 in which said offset height h is selected so that the constricted part of the pocket (3) only partially covers the constricted part of the casing (2).

12. Process according to any one of Claims 1 to 11, in which the casing blank (24) is of an aluminium alloy preferably selected from the 1000, 3000, 5000 series according to the standardized designation of the Aluminium Association.

13. Process according to any one of Claims 1 to 12 in which the pocket blank (34) is of aluminium alloy in the annealed state selected from the 1000 series (AA), lightly charged with alloying elements or impurities.

14. Process according to any one of Claims 1 to 13, in which the casing blank (24) has a skirt (25) with a thickness of between 0.30 and 0.50 mm and a diameter between 35 and 66 mm.

15. Process according to any one of Claims 1 to 14, in which the mean thickness Eo of the skirt (35) of the pocket blank (34) is between 0.1 and 0.2 mm and preferably between 0.12 and 0.18 mm, except in the upper skirt part (37) over all or a proportion of its height H' where the maximum thickness E is between 0.25 and 0.45, the thickness E being able to be variable over all or part of the height H'.

16. Process according to any one of Claims 1 to 15, in which the blanks (24) and (25) are partially or completely covered with a protective coating.

17. Process according to Claim 16, in which the blank (24) of said casing (2) has a lacquered and decorated external surface and in which the blank (34) of said pocket is internally coated with a protective layer of lacquer or of plastic film.

18. Dispenser body equipped with a pocket (1) consisting of a rigid external casing of metal (2) containing an impermeable flexible and crushable pocket of metal (3) having a skirt (30), the upper parts of said casing (2) and of said skirt of the pocket (3) being joined together and forming a constriction ending with a neck (4) which is extended by an edge (33) which is rolled to the exterior, the constriction ratio R of said pocket (3) being at least equal to 1.15, this body being obtainable by the process according to any one of Claims 1 to 17, characterised in that said skirt (30) of the pocket (3) has, at less than 10 mm from the beginning of said constriction, a maximum thickness E1 greater than the mean thickness Eo of the skirt (30) in its non-constricted part, E1/Eo being at least equal to 1.15 and the internal surface of said neck (4) being free from wrinkles.

19. Dispenser body according to Claim 18, in which the internal surface of the constriction (32) of the skirt (3) is also free from wrinkles.

20. Dispenser body according to any one of Claims 18 or 19, in which E1/Eo is at least equal to R and is a minimum of 1.2.

21. Dispenser body according to any one of Claims 18 or 19, in which E1/Eo is higher than or equal to R + 0.3.

22. Dispenser body according to any one of Claims 20 or 21, in which said constriction ratio R is higher than 1.35.

23. Dispenser body according to any one of Claims 18 to 22, in which said metal of the pocket (3) is of aluminium or aluminium alloy.

24. Dispenser equipped with a pocket comprising the dispenser body (1) according to any one of Claims 18 to 23 and also a valve (6) or a dispensing pump equipped with a fixing dish which is fixed impermeably inside said neck (4) and on said rolled edge of the body (1).

25. Dispenser according to Claim 24, intended for the dispensing of an aerosol and comprising a dispensing valve, the external casing (2) of its body (1) comprising an orifice (10) for the introduction of the propelling fluid.

## Patentansprüche

1. Verfahren zur Herstellung des Hauptteils eines Spenders (1) mit Beutel, der aus einem starren äußeren Gehäuse (2) aus Metall gebildet ist, das einen dichten, flexiblen und knautschbaren Beutel (3) aus Metall enthält, umfassend die Herstellung eines starren Gehäuserohlings (24) und die Herstellung eines flexiblen Beutelrohlings (34), das abdichtende Zusammenfügen dieser beiden Rohlinge durch Verbinden eines oberen Abschnitts (27) des Gehäuserohlings (24) von der Höhe H mit einem oberen Abschnitt (37) des Beutelrohlings (34) von der Höhe H', derart, daß zwischen dem Boden (26) des Gehäuserohlings (24) und dem Boden (36) des Beutelrohlings (34) ein Speicherraum (7) für ein Treibmittel entsteht, und die gemeinsame Formgebung der genannten oberen Endabschnitte (27, 37) durch Kegeligmachen und Rollen zu einem verengten Hals (4), der die abdichtende Montage eines Ventils ermöglicht,
dadurch **gekennzeichnet,** daß
zur Ausbildung eines Halses (4) mit einer faltenfreien Innenfläche bei einem Verhältnis R der Querschnittsverkleinerung des genannten Beutels von wenigstens 1,15 und zur Sicherstellung der dichten Befestigung des Ventils zumindest ein Abschnitt des genannten oberen Endabschnitts (37) des Beutelrohlings (34) eine Wanddicke E aufweist, die größer ist als die mittlere Wanddicke Eo des Mantels (35) des genannten Beutelrohlings (34), derart, daß das durch das Verhältnis E/Eo definierte relative Übermaß S wenigstens gleich 1,15 ist.

2. Verfahren nach Anspruch 1,
bei dem das genannte relative Metall-Übermaß S wenigstens gleich ist dem Wert der Verhältnisses R der Querschnittsverkleinerung und wenigstens 1,2 beträgt.

3. Verfahren nach Anspruch 2,
bei dem das genannte Übermaß S vorzugsweise zwischen R + 0,3 und R + 1,3 beträgt.

4. Verfahren nach einem der Ansprüche 1 bis 3,
bei dem das genannte Übermaß S auf im wesentlichen der gesamten Höhe H' des oberen Abschnitts (37) des Rohlings (34) von gleichem Wert ist.

5. Verfahren nach einem der Ansprüche 1 bis 3,
bei dem das genannte Übermaß S zumindest in einem Teil der Höhe H' des zu verformenden oberen Abschnitts (37) des Rohlings (34) veränderlich ist, wobei die Dicke des Rohlings (34) dort allmählich von Eo auf E zunimmt.

6. Verfahren nach einem der Ansprüche 1 bis 5,
bei dem das genannte Übermaß S auf der Innenwand vom Mantel (35) des Beutelrohlings (34) gelegen ist.

7. Verfahren nach einem der Ansprüche 1 bis 5,
bei dem das genannte Übermaß S auf der Außenwand vom Mantel (35) des Beutelrohlings (34) gelegen ist.

8. Verfahren nach einem der Ansprüche 1 bis 7,
bei dem das abdichtende Zusammenfügen des Gehäuserohlings (24) mit dem Beutelrohling (34) durch eine zylindrische, kreisringförmige Verbindung (8) unter Anwendung chemischer Mittel oder durch eine kreisringförmige, örtlich begrenzte Schweißverbindung erzielt wird.

9. Verfahren nach Anspruch 8,
bei dem die genannten chemischen Mittel durch Klebstoffe gebildet sind, die aus der Gruppe mit Harzlösungen oder Harzdispersionen, fallweise in wäßrigem oder Lösungsmittelmilieu, auf der Basis von EAA, EVA, VMCH (Bezeichnungen üblicher Copolymere), von ionomerischem Kunstharz Surlyn® oder auf der Basis von warmschmelzenden Harzen, die unter dem Namen "Heißschmelzmasse" bekannt sind, gewählt sind.

10. Verfahren nach einem der Ansprüche 1 bis 9,
bei dem der genannte obere Abschnitt (37) des Beutelrohlings (34) nach innen in den Gehäuserohling (24) und in bezug auf den genannten oberen Abschnitt (27) des Gehäuserohlings (24) um eine Höhe h ≧ 0 ( $\text{h = H-H'}$ ) nach innen in den Gehäuserohling (24), üblicherweise um weniger als H/2 versetzt ist, derart, daß der verformte Abschnitt des genannten Beutels (3) wenigstens den im Querschnitt verkleinerten Abschnitt (22) des genannten Gehäuses (2) bedeckt, und daS somit der flexible Beutel (3) zwischen dem Außenrand des genannten Ventils und dem Innenrand des Halses (4) vom genannten Gehäuse (2) beim Befestigen des Ventils geklemmt und mechanisch befestigt werden kann.

11. Verfahren nach einem der Ansprüche 1 bis 9,
bei dem die genannte Versetzungshöhe h so gewählt ist, daß der im Querschnitt verkleinerte Abschnitt des Beutels (3) den im Querschnitt verkleinerten Abschnitt des Gehäuses (2) nur zum Teil bedeckt.

12. Verfahren nach einem der Ansprüche 1 bis 11,
bei dem der Gehäuserohling (24) aus einer Aluminiumlegierung ist, die vorzugsweise aus den Reihen 1000, 3000, 5000 entsprechend der genormten Bezeichnung der AA (Aluminium Association) gewählt ist.

13. Verfahren nach einem der Ansprüche 1 bis 12,
bei dem der Beutelrohling (34) aus einer Aluminumlegierung im geglühten Zustand ist, die aus der Reihe 1000 (AA) mit geringem Anteil an Zusatzelementen oder Verunreinigungen gewählt ist.

14. Verfahren nach einem der Ansprüche 1 bis 13,
bei dem der Gehäuserohling (24) einen Mantel (25) von einer Dicke zwischen 0,30 und 0,50 mm und einem Durchmesser zwischen 35 und 66 mm aufweist.

15. Verfahren nach einem der Ansprüche 1 bis 14,
bei dem die mittlere Dicke Eo des Mantels (35) vom Beutelrohling (34) zwischen 0,1 und 0,2 mm, vorzugsweise zwischen 0,12 und 0,18 mm beträgt, ausgenommen im oberen Abschnitt (37) des Mantels über der ganzen oder einem Teil seiner Höhe H', in dem die maximale Dicke E zwischen 0,25 und 0,45 mm beträgt, wobei die Dicke E auf der ganzen oder einem Teil der Höhe H' veränderlich sein kann.

16. Verfahren nach einem der Ansprüche 1 bis 15,
bei dem die Rohlinge (24) und (25) zum Teil oder ganz mit einem Schutzüberzug beschichtet sind.

17. Verfahren nach Anspruch 16,
bei dem der Rohling (24) des Gehäuses (2) eine lackierte und dekorierte Außenfläche aufweist, und der Rohling (34) des Beutels innen mit einer Schutzschicht aus Lack oder Kunststoffolie bedeckt ist.

18. Hauptteil eines Spenders (1) mit Beutel, der von einem starren äußeren Gehäuse aus Metall (2) gebildet ist, das einen flexiblen, dichten und knautschbaren Beutel (3) aus Metall mit einem Mantel (30) aufweist, wobei die oberen Abschnitte des genannten Gehäuses (2)und des genannten Mantels vom Beutel (3) miteinander verbunden sind und eine Querschnittsverkleinerung bilden, die in einem Hals (4) endet, der sich in einem außengerollten Rand (33) fortsetzt, wobei das Verhältnis R der Querschnittsverkleinerung des genannten Beutels (3) zumindest gleich 1,15 ist und dieses Hauptteil nach dem Verfahren gemäß einem der Ansprüche 1 bis 17 erzielbar ist,
dadurch **gekennzeichnet,** daß
der genannte Mantel (30) des Beutels (3) weniger als 10 mm vor Beginn der genannten Querschnittsverkleinerung eine maximale Dicke E1 aufweist, die größer als die mittlere Dicke Eo des Mantels (30) in seinem im Querschnitt nicht verkleinerten Abschnitt ist, wobei E1/Eo wenigstens gleich 1,15 ist und die Innenfläche des genannten Halses (4) faltenfrei ist.

19. Spender-Hauptteil nach Anspruch 18,
bei dem die Innenfläche der Querschnittsverkleinerung (32) vom Mantel (30) ebenfalls faltenfrei ist.

20. Spender-Hauptteil nach einem der Ansprüche 18 oder 19,
bei dem E1/Eo wenigstens gleich R ist und zumindest 1,2 beträgt.

21. Spender-Hauptteil nach einem der Ansprüche 18 oder 19,
bei dem E1/Eo größer oder gleich R + 0,3 ist.

22. Spender-Hauptteil nach einem der Ansprüche 20 oder 21,
bei dem das genannte Verhältnis R der Querschnittsverkleinerung größer als 1,35 ist.

23. Spender-Hauptteil nach einem der Ansprüche 18 bis 22,
bei dem das genannte Metall des Beutels (3) aus Aluminium oder Aluminiumlegierung ist.

24. Spender mit Beutel, mit dem Spender-Hauptteil (1) nach einem der Ansprüche 18 bis 23 und außerdem mit einem Ventil oder einer Spendepumpe, das bzw. die mit einer Befestigungskapsel versehen ist, welche abdichtend im Innern des genannten Halses (4) und auf dem genannten gerollten Rand des Hauptteils (1) befestigt ist.

25. Spender nach Anspruch 24, zum Abgeben eines Aerosols und mit einem Spendeventil, wobei das äußere Gehäuse (2) seines Hauptteils (1) eine Öffnung (10) zum Einfüllen des Treibfluides aufweist.
